# EUROPÄISCHE PATENTANMELDUNG

(11) **EP 4 678 921 A1**
(43) Veröffentlichungstag der Anmeldung: **14.01.2026**
(21) Anmeldenummer: 25188179.3
(22) Anmeldetag: 08.07.2025
(51) Int. Cl.: F04D 15/00

(54) **MONTAGESET FÜR EINE MOTORKREISELPUMPE**

(30) Priorität: 09.07.2024 DE 202024103800 U
(71) Anmelder: Deutsche Vortex GmbH & Co. KG, 71642 Ludwigsburg (DE)
(72) Erfinder: Berger, Frank, 71706 Markröningen (DE); Brösamle, Pino, 71679 Asperg (DE); Blaser, Georg, 71679 Asperg (DE)
(74) Vertreter: Patentanwälte Ruff, Wilhelm, Beier, Dauster & Partner mbB

(57) **Zusammenfassung**

Die Erfindung betrifft ein Montageset (1) für eine Motorkreiselpumpe, insbesondere eine Trink- und/oder Brauchwasserzirkulationspumpe mit einem Rohrverbindungselement (4) umfassend einen Gehäuseblock (400) mit einem ersten Ende (401) und einem zweiten Ende (402) und ein in dem Gehäuseblock (400) montiertes Rückschlagventil (43), wobei das Rohrverbindungselement (40) ein in Durchlassrichtung des Rückschlagventils (43) stromabwärts des Rückschlagventils (43) zwischen dem ersten Ende (401) und dem zweiten Ende (402) vorgesehenes Entleerungsventil (44) umfasst.

## Beschreibung

### ANWENDUNGSGEBIET UND STAND DER TECHNIK

Die Erfindung betrifft ein Montageset für eine Motorkreiselpumpe, insbesondere eine Trink- und/oder Brauchwasserzirkulationspumpe.

Motorkreiselpumpen umfassen ein in einer Rohrleitung zu montierendes Pumpengehäuse und einen daran angebrachten Elektromotor.

Für eine Montage des Pumpengehäuses in der Rohrleitung ist es bekannt, an einem Einlass und an einem Auslass des Pumpengehäuses jeweils ein Rohrverbindungselement anzuschrauben, an welchen ein Anschlussrohr der Rohrleitung befestigbar ist. In den Rohrverbindungselementen sind dabei üblicherweise Absperrelemente vorgesehen.

Aus DE29824911U1 ist ein Montageset für eine Motorkreiselpumpe umfassend ein Pumpengehäuse mit Ein- und Auslass, sowie an dem Ein- und dem Auslass unlösbar befestigten Rohrverbindungselementen bekannt, wobei ein erste Rohrverbindungselement am Einlassstutzen ein Absperrorgan und ein zweites Rohrverbindungselement am Auslassstutzen ein Rückschlagventil enthält. An den Rohrverbindungselementen ist jeweils ein Anschlussrohr einer Rohrleitung befestigbar.

### AUFGABE UND LÖSUNG

Es ist eine Aufgabe der Erfindung, ein verbessertes Montageset für eine Motorkreiselpumpe, insbesondere eine Trink- und/oder Brauchwasserzirkulationspumpe, bereitzustellen.

Es wird eine Montageset für eine Motorkreiselpumpe, insbesondere eine Trink- und/oder Brauchwasserzirkulationspumpe, umfassend ein Pumpengehäuse und ein mit einem Auslass des Pumpengehäuses fluiddicht verbindbares Rohrverbindungselement geschaffen. Das Rohrverbindungselement umfasst einen Gehäuseblock mit einem ersten Ende und einem zweiten Ende, ein in dem Gehäuseblock montiertes Rückschlagventil und ein in Durchlassrichtung des Rückschlagventils stromabwärts des Rückschlagventils zwischen dem ersten Ende und dem zweiten Ende vorgesehenes Entleerungsventil.

Die Begriffe "ein", "eine", "einer" etc. werden im Zusammenhang mit der Anmeldung lediglich als unbestimmte Artikel und nicht als Zählwörter verwendet. Ebenso dienen die Begriffe "erste", "zweite", ... lediglich zur Unterscheidung von Bauteilen und geben keine Reihenfolge oder Rangordnung an. Auch verlangt die Verwendung des Begriffs "erster" nicht das Vorhandensein eines zweiten oder weiteren Elements oder Bauteils.

Das Entleerungsventil erlaubt ein Entfernen von Rückständen und/oder Verschmutzungen aus einer Rohrleitung stromabwärts des Rückschlagventils in einem Rücklaufbetrieb. Durch eine Integration des Rückschlagventils und des Entleerungsventils in ein Rohrverbindungselement ist eine Montage erleichtert und die Gefahr einer Fehlmontage reduziert. Insbesondere wird die Gefahr einer Montage des Rückschlagventils und des Entleerungsventils in einer falschen Reihenfolge in einer Durchströmungsrichtung der Rohrleitung, in welcher das Rückschlagventil und das Entleerungsventil verbaut werden, reduziert.

In Ausgestaltungen sind das Pumpengehäuse und das Rohrverbindungselement separate Bauteile. Die Bauteile sind in Ausgestaltungen lösbar fluiddicht verbindbar. In Ausgestaltungen können die Bauteile als vormontierte Baugruppe bereitgestellt werden. In Ausgestaltungen sind das Pumpengehäuse und das Rohrverbindungselement als integrale Baueinheit gestaltet und/oder miteinander stoffschlüssig und damit unlösbar verbunden.

In Ausgestaltungen ist das Entleerungsventil durch eine Entleerungsöffnung an dem Gehäuseblock und ein in der Entleerungsöffnung zumindest zwischen einer Schließstellung und einer Öffnungsstellung verstellbares Stellelement gebildet. Das Stellelement ist dabei in Ausgestaltungen insbesondere stufenlos zwischen der Schließstellung und der Öffnungsstellung verstellbar. Je nach Ausgestaltung ist dabei das Stellelement auch vollständig aus der Entleerungsöffnung entfernbar. In anderen Ausgestaltungen ist ein vollständiges Entfernen mittels eines Anschlags verhindert.

Die Entleerungsöffnung ist in einer Ausgestaltung an einem von einem Rohrkörper des Gehäuseblocks des Rohrverbindungselements abragenden Kanalstück mit einem Innengewinde vorgesehen, wobei das Stellelement als Stellschraube gestaltet ist, welche in das Kanalstück eingeschraubt ist. Die Stellschraube weist in Ausgestaltungen einen Entlüftungsschlitz auf. Der Entlüftungsschlitz erlaubt einen Fluidablauf, ohne dass die Stellschraube vollständig aus dem Kanalstück entfernt wird.

In einer Ausgestaltung ist an einer Außenfläche des Gehäuseblocks das Rohrverbindungselements eine die Durchlassrichtung symbolisierende, visuell wahrnehmbare Markierung vorgesehen. Die Markierung dient dabei als Hilfe für eine richtige Ausrichtung des Rohrverbindungselements in einer Montage und/oder einer Vormontage. Die Markierung ist je nach Anwendungsfall mittels Farben und/oder Symbolen geeignet wählbar. In Ausgestaltungen ist ein zumindest visuell, vorzugsweise visuell und haptisch wahrnehmbarer Pfeil als Markierung vorgesehen, welcher eine intuitive Erfassung einer korrekten Ausrichtung des Rohrverbindungselements in der Montage und/oder der Vormontage erlaubt.

In einer Ausgestaltung ist vorgesehen, dass das Rohrverbindungselement weiter ein Absperrorgan umfasst, wobei das Absperrorgan in dem Gehäuseblock in Durchlassrichtung des Rückschlagventils stromabwärts des Entleerungsventils montiert ist. Das Absperrorgan erlaubt es, einen Rücklauf in Richtung des Entleerungsventils zu unterbrechen.

Das Absperrorgan ist je nach Anwendungsfall geeignet gestaltbar.

In Ausgestaltungen ist das Absperrorgan als Kugelhahn umfassend ein in dem Gehäuseblock zwischen zwei Lagerschalen gelagertes Kugelküken gestaltet. Kugelhähne erlauben ein sicheres Absperren ohne Leckagen. Kugelhähne zeichnen sich zudem durch eine hohe Langlebigkeit und eine schnelle und einfache Bedienung aus. In Ausgestaltungen ist als Betätigungselement des Kugelhahns eine Flügelschraube vorgesehen, sodass eine Stellung des Kugelhahns visuell intuitiv erfassbar ist.

In Ausgestaltungen ist vorgesehen, dass eine Lagerung für den Kugelhahn ein Federelement umfasst, wobei in dem Gehäuseblock ein Absatz vorgesehen ist und das Federelement die Lagerschalen mit dem dazwischen angeordneten Kugelküken in Richtung des Absatzes zwingt. Zwischen dem Federelement und der dem Federelement näherliegenden Lagerschale ist in Ausgestaltungen ein zusätzlicher Dichtungsring vorgesehen. Alternativ oder zusätzlich ist in Ausgestaltungen zwischen dem Absatz und der dem Absatz näherliegenden Lagerschale eine Unterlegscheibe, insbesondere eine Messingscheibe, angeordnet.

In Ausgestaltungen ist mindestens an einem Abschnitt der Außenfläche des Gehäuseblocks eine Mehrkantfläche mit mindestens zwei parallelen Flächenabschnitten, insbesondere ein Zweikantfläche mit exakt zwei parallelen Flächenabschnitten, vorgesehen. Die Mehrkantfläche erlaubt eine Bewegung, insbesondere eine Rotation des Gehäuseblocks um eine zentrale Längsachse, mittels eines von außen angreifenden Werkzeugs, insbesondere eines Schraubenschlüssels, einer Rohrzange oder dergleichen.

In Ausgestaltungen umfasst das Montageset ein erstes Anschlussstück zur Verbindung des Rohrverbindungselements mit dem Auslass des Pumpengehäuses. Das erste Anschlussstück und das Rohrverbindungselement sind Bauteile eines Rohrverbindungssystems.

Das Rohrverbindungselement und das Anschlussstück sind in einer Ausgestaltung stoffschlüssig und damit unlösbar verbunden oder als integrales Bauteil gestaltet.

In anderen Ausgestaltungen ist ein erstes Ende des Gehäuseblocks des Rohrverbindungselements mit dem ersten Anschlussstück fluiddicht, lösbar verbunden. Dies erlaubt einen Zugriff auf die in dem Gehäuseblock integrierten Elemente für eine Wartung, eine Reparatur und/oder einen Ersatz.

Für eine fluiddichte, lösbare Verbindung ist in Ausgestaltungen an dem ersten Ende des Gehäuseblocks des Rohrverbindungselement ein Außengewinde zur Verbindung mit dem ersten Anschlussstück mittels einer Überwurfmutter vorgesehen.

Das Anschlussstück ist je nach Anwendungsfall geeignet gestaltet, um das Rohrverbindungselement mit einem Pumpengehäuse der Motorkreiselpumpe zu verbinden. In Ausgestaltungen ist an einem von dem Rohrverbindungselement abgewandten Ende des ersten Anschlussstücks ein Außengewinde zur fluiddichten, lösbaren Verbindung mit dem Pumpengehäuse vorgesehen.

In Ausgestaltungen ist ein zweites Ende des Gehäuseblocks des Rohrverbindungselements geeignet gestaltet, um den Gehäuseblock unmittelbar mit einer Rohrleitung zu verbinden. In anderen Ausgestaltungen ist an dem zweiten Ende des Gehäuseblocks des Rohrverbindungselements ein zweites Anschlussstück vorgesehen, wobei insbesondere das zweite Anschlussstück lösbar oder unlösbar mit einer Rohrleitung verbindbar ist.

In Ausgestaltungen ist vorgesehen, dass das zweite Ende des Gehäuseblocks des Rohrverbindungselements mit dem zweiten Anschlussstück fluiddicht, lösbar verbunden ist. Dabei ist insbesondere in Ausgestaltungen an dem zweiten Ende des Gehäuseblocks des Rohrverbindungselement ein Außengewinde zur Verbindung mit dem zweiten Anschlussstück mittels einer Überwurfmutter vorgesehen. Das erste Anschlussstück und das zweite Anschlussstück sind in Ausgestaltungen baugleich gestaltet, um eine Teilevielfalt zu reduzieren. Die Erfindung ist jedoch nicht auf Ausgestaltungen mit baugleichen ersten und zweiten Anschlussstücken beschränkt.

Das Montageset kann je nach Anwendungsfall vormontiert oder in Einzelteilen für eine Montage an einer Rohrleitung bereitgestellt werden.

In Ausgestaltungen ist das Rohrverbindungssystem stoffschlüssig mit dem Pumpengehäuse verbunden.

In einer Weiterbildung ist vorgesehen, dass das erste Anschlussstück des Rohrverbindungssystems fluiddicht, lösbar mit dem Auslass des Pumpengehäuses verbunden ist. Die lösbare Verbindung erlaubt eine Vormontage für eine vereinfachte Endmontage, gleichzeitig jedoch eine einfache Demontage für Wartungs- und/oder Reparaturzwecke.

In einer Ausgestaltung ist vorgesehen, dass das erste Anschlussstück des Rohrverbindungssystems mit dem Auslass des Pumpengehäuses mittels einer Schraubverbindung fluiddicht, lösbar verbunden ist.

Insbesondere weisen für eine fluiddichte, lösbare Schraubverbindung in Ausgestaltungen der Auslass des Pumpengehäuse ein Innengewinde und das erste Anschlussstück ein dazu komplementäres Außengewinde auf.

In Ausgestaltungen ist zwischen dem Innengewinde und dem Außengewinde für eine sichere Abdichtung ein Gewindeabdichtband vorgesehen.

Alternativ oder zusätzlich ist in Ausgestaltungen an einem Grund des Innengewindes des Auslasses ein Absatz für einen Dichtring vorgesehen. Dabei ist in Ausgestaltungen zwischen dem Pumpengehäuse und dem ersten Anschlussstück ein Dichtring für eine sichere Abdichtung vorgesehen. Je nach Anwendungsfall ist dabei ein Metall-Dichtring und/oder ein Dichtring aus einem Kunststoff, insbesondere aber nicht abschließend aus Polytetrafluorethylen (PTFE), Nitril, Neopren, Ethylen-Propylen-Dien-Kautschuke (EPDM-Kautschuk), Fluorkohlenwasserstoff und/oder Silikon.

Das Montageset weist in Ausgestaltungen zudem ein Einlass-Rohrverbindungselement mit einem Absperrorgan auf, wobei je nach Ausgestaltung das Einlass-Rohrverbindungselement mit dem Pumpengehäuse als vormontierte Baugruppe oder separat bereitstellbar ist.

In Ausgestaltungen ist insbesondere vorgesehen, dass ein vormontiertes Montageset umfassend ein Pumpengehäuse und ein am Auslass des Pumpengehäuses montiertes Rohrverbindungssystem und ein am Einlass des Pumpengehäuses montiertes Einlass-Rohrverbindungssystem bereitgestellt wird. Die Erfindung ist jedoch nicht auf diese Gestaltung beschränkt. Insbesondere ist es denkbar, das Montageset lediglich teilweise vormontiert bereitzustellen.

In Ausgestaltungen umfasst das Montageset ein Isoliergehäuse, wobei das Isoliergehäuse das Pumpengehäuse und das Rohrverbindungselement einhaust. In Ausgestaltungen ist das Isoliergehäuse derart gestaltet, dass das Isoliergehäuse das Pumpengehäuse, das Rohrverbindungselement sowie ein zwischen dem Pumpengehäuse und dem Rohrverbindungselement angeordnetes Anschlussstück einhaust. Das Isoliergehäuse ist insbesondere derart gestaltet, dass das Entleerungsventil und ein Betätigungselement für ein Absperrorgan des Rohrverbindungselement und/oder ein Anschlussgewinde an einer Anschlussseite des Pumpengehäuses in einem eingehausten Zustand zugänglich sind.

### KURZBESCHREIBUNG DER ZEICHNUNGEN

Weitere Vorteile und Aspekte der Erfindung ergeben sich außer aus den Ansprüchen auch aus der nachfolgenden Beschreibung von Ausführungsbeispielen der Erfindung, die anhand der Figuren erläutert sind. Dabei zeigen:
- Fig. 1: in einer geschnittenen Darstellung ein Montageset umfassend ein Pumpengehäuse, ein an einem Auslass des Pumpengehäuses angeordnete Rohrverbindungssystem und ein an einem Einlass des Pumpengehäuses angeordnetes Einlass-Rohrverbindungssystem;
- Fig. 2: in einer perspektivischen Darstellung das Rohrverbindungssystem gemäß Fig. 1 umfassend zwei Anschlussstücke und ein dazwischen angeordnetes Rohrverbindungselement;
- Fig. 3: in einer perspektivischen Darstellung das Rohrverbindungselement gemäß Fig. 2;
- Fig. 4: in einer ersten geschnittenen Darstellung das Rohrverbindungselement gemäß Fig. 3;
- Fig. 5: das Rohrverbindungselement gemäß Fig. 3 in einer zweiten geschnittenen Darstellung.
- Fig. 6: in einer geschnittenen Darstellung ein Montageset ähnlich Fig. 1 umfassend ein Pumpengehäuse, ein an einem Auslass des Pumpengehäuses angeordnete Rohrverbindungssystem. ein an einem Einlass des Pumpengehäuses angeordnetes Einlass-Rohrverbindungssystem, und ein Isoliergehäuse,
- Fig. 7: das Montageset gemäß Fig. 6 in einer Seitenansicht, und
- Fig. 8: das Montageset gemäß Fig. 6 in einer Vorderansicht.

### DETAILLIERTE BESCHREIBUNG DER AUSFÜHRUNGSBEISPIELE

Fig. 1 zeigt ein Montageset 1 für eine nicht dargestellte Motorkreiselpumpe, insbesondere eine Trink- und/oder Brauchwasserzirkulationspumpe.

Das Montageset 1 umfasst ein Pumpengehäuse 2 mit einem Einlass 20 und einem Auslass 21 sowie an dem Einlass 20 angeordnetes Einlass-Rohrverbindungssystem 3 und ein an dem Auslass 21 angeordnetes Auslass-Rohrverbindungssystem 4 oder kurz Rohrverbindungssystem 4. Je nach Anwendungsfall können das Einlass-Rohrverbindungssystem 3 und das Rohrverbindungssystem 4 oder das gesamte Montageset 1 als vormontierte Baugruppe bereitgestellt und vor Ort in einer nicht dargestellten Rohrleitung verbaut werden. Nach einer Montage des Montagesets 1 kann an einer Anschlussseite 22 des Pumpengehäuses 2 ein nicht dargestellter Motor der Motorkreiselpumpe montiert werden, beispielsweise mittels einer ebenfalls nicht dargestellten Überwurfmutter.

Das am Auslass 21 des Pumpengehäuse 2 angeordnete Rohrverbindungssystem 4 umfasst ein Rohrverbindungselement 40, ein erstes Anschlussstück 41 zur Verbindung des Rohrverbindungselements 40 mit dem Auslass 21 des Pumpengehäuses 2 und ein zweites Anschlussstück 42 zur Verbindung des Rohrverbindungselements 40 mit einer nicht dargestellten Rohrleitung.

Das Rohrverbindungssystem 4 ist in Alleinstellung in Fig. 2 dargestellt. Das Rohrverbindungselement 40 ist in Alleinstellung in den Fig. 3 bis 5 in einer perspektivischen Darstellung und zwei geschnittenen Darstellungen gezeigt.

Das in den Figuren 1 bis 5 dargestellte Rohrverbindungselement 40 umfasst einen Gehäuseblock 400 sowie ein in dem Gehäuseblock 400 montiertes Rückschlagventil 43 (s. Fig. 1, 4 und 5), ein Entleerungsventil 44 (s. Fig. 2, 3 und 5) und ein in dem Gehäuseblock 400 montiertes Absperrorgan 45.

Wie in Fig. 1 erkennbar, ist das Absperrorgan 45 in Durchflussrichtung des Montagesets 1 (in Fig. 1 von unten nach oben) und damit in Durchlassrichtung des Rückschlagventils 43 stromabwärts des Rückschlagventils 43 angeordnet. Das in den Fig. 2, 3 und 5 sichtbare Entleerungsventil 44 ist zwischen dem Rückschlagventil 43 und dem Absperrorgan 45 vorgesehen.

Wie in Fig. 2 erkennbar, ist eine Durchlassrichtung des Rückschlagventils 43 und damit eine Durchflussrichtung des Rohrverbindungselements 40 im Normalbetrieb mittels einer visuell und in dem dargestellten Ausführungsbeispiel auch haptisch wahrnehmbaren Markierung 48 gekennzeichnet, um eine Fehlmontage zu verhindern. In dem dargestellten Ausführungsbeispiel handelt es sich bei der Markierung 48 um einen Pfeil.

In dem dargestellten Ausführungsbeispiel weist der Gehäuseblock 400 einen zumindest im Wesentlichen hülsenförmigen Rohrkörper mit einem ersten Ende 401 und einem zweiten Ende 402 auf. Das erste Ende 401 ist im Gebrauch dem Pumpengehäuse 2 zugewandt.

Der Gehäuseblock 400 des Rohrverbindungssystems 4 ist mit den Anschlussstücken 41, 42 jeweils mittels einer Überwurfmutter 47 fluiddicht lösbar verbunden. Der Gehäuseblock 400 weist zu diesem Zweck an dem ersten Ende 401 und dem zweiten Ende 402 jeweils ein Außengewinde 408 auf. Wie in Fig. 1 erkennbar, ist dabei in Ausgestaltungen jeweils eine Zwischenscheibe 470 zwischen dem Gehäuseblock 400 und den Anschlussstücken 41, 42 vorgesehen.

Für eine Handhabung mittels eines Werkzeugs bei der Montage weist der Gehäuseblock 400 an einer Außenseite zumindest abschnittsweise eine Mehrkantfläche auf. In dem dargestellten Ausführungsbeispiel weist der Gehäuseblock 400 eine als Zweikant gestaltete Mehrkantfläche mit zwei parallelen Flächenabschnitten 409 (vgl. Fig. 2 und 3) auf.

Wie in Fig. 1, 4 und 5 erkennbar, ist in dem dargestellten Ausführungsbeispiel das Absperrorgan 45 als Kugelhahn umfassend ein in dem Gehäuseblock 400 zwischen zwei Lagerschalen 450 gelagertes Kugelküken 452 gestaltet. Die Lagerschalen 450 mit dem dazwischen gelagerten Kugelküken 452 werden mittels eines Federelements 454 und eines Dichtrings 456 in Richtung eines Absatzes 403 in dem Gehäuseblock 400 gezwungen. Zwischen dem Absatz 403 und der dem Absatz 403 näher liegenden Lagerschale 450 ist eine Unterlegscheibe 46, insbesondere eine Messingscheibe, vorgesehen. Ein Mitnehmer 458 für das Kugelküken 452 ist durch eine Öffnung 404 des Gehäuseblocks 400 geführt. An eine freien Ende des Mitnehmers 458 ist in dem dargestellten Ausführungsbeispiel eine Flügelschraube 459 vorgesehen.

Wie am besten in Fig. 5 erkennbar, ist in dem dargestellten Ausführungsbeispiel das Entleerungsventil 44 durch eine zwischen dem ersten Ende 401 des Gehäuseblocks 400 und dem zweiten Ende 402 des Gehäuseblocks 400 vorgesehene Entleerungsöffnung 405 an dem Gehäuseblock 400 und ein in der Entleerungsöffnung 405 eingesetztes, verstellbares Stellelement 440 gebildet.

In dem dargestellten Ausführungsbeispiel ist die Entleerungsöffnung 405 an einem von dem Rohrkörper des Gehäuseblocks 400 abragenden Kanalstück 406 mit einem Innengewinde 4060 vorgesehen. Das Stellelement 440 ist als Stellschraube mit einem Entlüftungsschlitz 441 gestaltet, welche in das Kanalstück 406 eingeschraubt ist.

Durch die Anordnung des Entleerungsventils 44 und des Absperrorgans 45 gemeinsam mit dem Rückschlagventil 43 in einem gemeinsamen Rohrverbindungselement 40 kann ein Risiko einer Fehlmontage, insbesondere das Risiko einer Montage in einer falschen Reihenfolge des Entleerungsventils 44, des Absperrorgans 45 und des Rückschlagventils 43 in Durchflussrichtung, verhindert werden.

Das Rohrverbindungselement 40 wird in Ausgestaltung zumindest als vormontierte Baugruppe mit den zwei Anschlussstücken 41, 42 für die Montage bereitgestellt.

Für eine Vormontage des Rohrverbindungssystems 4 mit dem Pumpengehäuse 2 ist das Rohrverbindungselement 40 fluiddicht mittels des ersten Anschlussstücks 41 verbunden. Das erste Anschlussstück 41 weist für eine Verbindung mit dem Pumpengehäuse 2 ein Außengewinde 410 auf. An dem ersten Auslass 21 des Pumpengehäuses 2 ist ein dazu komplementäres Innengewinde 210 vorgesehen. In dem dargestellten Ausführungsbeispiel ist an dem Innengewinde 210 des Pumpengehäuse 2 ein Absatz 211 für einen Dichtring 23 vorgesehen, um mittels des Dichtrings eine fluiddichte Verbindung in einer Vormontage sicherzustellen.

Mit dem Einlass 20 des Pumpengehäuses 2 ist ein Anschlussstück 32 des Einlass-Rohrverbindungssystems 3 fluiddicht verbunden. Die Verbindung des Einlasses 20 des Pumpengehäuses 2 mit dem Anschlussstück 32 ist in dem dargestellten Ausführungsbeispiel zumindest im Wesentlichen baugleich der Verbindung des Auslasses 21 mit dem ersten Anschlussstück 41 gestaltet. In anderen Ausgestaltungen sind unterschiedliche Gestaltungen vorgesehen. Dabei ist in Ausgestaltungen zumindest eine Baugruppe unlösbar mit dem Pumpengehäuse 2 verbunden.

Das Einlass-Rohrverbindungssystem 3 umfasst in dem dargestellten Ausführungsbeispiel ein Einlass-Rohrverbindungselement 30 mit einem Gehäuseblock 300, in welchem ein Absperrorgan 31 montiert ist, sowie zwei mit den beiden Enden des Gehäuseblocks 300 fluiddicht lösbar verbundene Anschlussstücke 32. Eine fluiddichte lösbare Verbindung des Gehäuseblocks 300 mit den Anschlussstücken 32 erfolgt dabei jeweils mittels einer Überwurfmutter 33. In dem dargestellten Ausführungsbeispiel ist das Absperrorgan 31 des Einlass-Rohrverbindungselements 30 als Kugelhahn umfassend ein in dem Gehäuseblock 300 zwischen zwei Lagerschalen 310 gelagertes Kugelküken 312 gestaltet. Die Lagerschalen 310 mit dem dazwischen gelagerten Kugelküken 312 werden mittels eines Federelements 314 und eines Dichtrings 316 in Richtung eines Absatzes 302 in dem Gehäuseblock 300 gezwungen. Ein Mitnehmer 318 für das Kugelküken 312 ist durch eine Öffnung 303 des Gehäuseblocks 300 geführt.

Das Absperrorgan 31 des Einlass-Rohrverbindungselements 30 ist in dem dargestellten Ausführungsbeispiel zumindest im Wesentlichen baugleich dem Absperrorgan 45 des Rohrverbindungselements 40 gestaltet. Dadurch kann eine Teilevielfalt in der Fertigung reduziert werden. Es sind jedoch auch andere Gestaltungen denkbar.

Fig. 6 bis 8 zeigen ein Montageset 1 für eine nicht dargestellte Motorkreiselpumpe, insbesondere eine Trink- und/oder Brauchwasserzirkulationspumpe, ähnlich Fig. 1.

Das Montageset 1 gemäß Fig. 6 bis 8 ist ähnlich dem Montageset 1 gemäß Fig. 1 und für gleiche oder ähnliche Bauteile werden übereinstimmende Bezugszeichen verwendet. Das Montageset 1 umfasst ebenfalls ein Pumpengehäuse 2 mit einem Einlass 20 und einem Auslass 21 sowie an dem Einlass 20 angeordnetes Einlass-Rohrverbindungssystem 3 und ein an dem Auslass 21 angeordnetes Auslass-Rohrverbindungssystem 4 oder kurz Rohrverbindungssystem 4. Das in Fig. 6 bis 8 dargestellte Montageset 1 umfasst weiter ein Isoliergehäuse 5. Das dargestellte Isoliergehäuse 5 haust das Pumpengehäuse 2 und das Auslass-Rohrverbindungssystem 4 ein. In Ausgestaltungen weist das Isoliergehäuse wie dargestellt auch das Einlass-Rohrverbindungssystem 3 ein.

Je nach Anwendungsfall können das Einlass-Rohrverbindungssystem 3 und das Rohrverbindungssystem 4 oder das gesamte Montageset 1 als vormontierte Baugruppe bereitgestellt und vor Ort in einer nicht dargestellten Rohrleitung verbaut werden. Nach einer Montage des Montagesets 1 kann an einer Anschlussseite 22 des Pumpengehäuses 2 ein nicht dargestellter Motor der Motorkreiselpumpe montiert werden, beispielsweise mittels einer ebenfalls nicht dargestellten Überwurfmutter.

Das Pumpengehäuse 2, das Einlass-Rohrverbindungssystem 3 und das Auslass-Rohrverbindungssystem 4 sind zumindest im Wesentlichen baugleich zu dem Elementen gemäß den Fig. 1 bis 5 gestaltet und für eine detaillierte Beschreibung wird auf oben verwiesen.

Das Einlass-Rohrverbindungssystem 3 umfasst in dem in Fig. 6 bis 8 dargestellten Ausführungsbeispiel ein Einlass-Rohrverbindungselement 30 mit einem Gehäuseblock 300, in welchem ein Absperrorgan 31 montiert ist, sowie ein mit einem Ende des Gehäuseblocks 300 fluiddicht lösbar verbundenes Anschlussstück 32. An dem zweiten Ende ist im Gebrauch und/oder in einer Vormontage ebenfalls ein Anschlussstück angeordnet.

Das Absperrorgan 31 des Einlass-Rohrverbindungselements 30 ist als Kugelhahn umfassend ein in dem Gehäuseblock 300 zwischen zwei Lagerschalen 310 gelagertes Kugelküken 312 gestaltet. Die Lagerschalen 310 mit dem dazwischen gelagerten Kugelküken 312 werden mittels eines Federelements 314 und eines Dichtrings 316 in Richtung eines Absatzes 302 in dem Gehäuseblock 300 gezwungen. Ein Mitnehmer 318 für das Kugelküken 312 ist durch eine Öffnung 303 des Gehäuseblocks 300 geführt. Im Unterschied zu der Gestaltung gemäß Fig. 1 ist das Einlass-Rohrverbindungselements 30 mit einer um 180° verdrehten Orientierung verbaut. Die Orientierung ist für die Funktion ohne Belang und kann je nach Anwendungsfall durch die Fachperson geeignet gewählt werden.

Das an der Auslassseite angeordnete Rohrverbindungssystem 4 umfasst in dem in Fig. 6 bis 8 dargestellten Ausführungsbeispiel ein Rohrverbindungselement 40 mit einem Gehäuseblock 400, in welchem ein Rückschlagventil 43, ein Entleerungsventil 44 und ein Absperrorgan 45 montiert sind.

Das Rohrverbindungssystem 4 umfasst ein mit einem Ende des Gehäuseblocks 400 fluiddicht lösbar verbundenes Anschlussstück 41. An dem zweiten Ende ist im Gebrauch und/oder in einer Vormontage ebenfalls ein Anschlussstück 42 (vgl. Fig. 1) angeordnet.

Wie in Fig. 7 und 8 erkennbar, sind das Pumpengehäuse 2, das Einlass-Rohrverbindungssystem 3 und das Rohrverbindungssystem 4 in dem Isoliergehäuse 5 eingehaust. Flügelschrauben 319, 459 für eine Betätigung der Absperrorgane 31, 45 sind an einer Außenseite des Isoliergehäuses 5 angeordnet und für eine Betätigung zugänglich.

Das Isoliergehäuse 5 weist zudem einen Durchbruch 50 auf, über welchen das Entleerungsventil 44 zugänglich ist. An dem Isoliergehäuse 5 ist ein Anschlusselement 54 für einen nicht dargestellten Schlauch für eine Entleerung vorgesehen. Das Anschlusselement 54 ist lösbar an dem Isoliergehäuse 5 angeordnet. Beispielsweise ist das Anschlusselement 54 in einer Öffnung des Isoliergehäuses 5 eingeschoben. Wie in Fig. 5 dargestellt und oben beschrieben, umfasst das Entleerungsventil 44 eine an dem Gehäuseblock 400 vorgesehene Entleerungsöffnung 405 und ein in der Entleerungsöffnung 405 eingesetztes, verstellbares Stellelement 440. Das Stellelement 440 kann in Ausgestaltungen aus der Entleerungsöffnung 405 entfernt und durch das Anschlusselement 54 ersetzt werden. Beispielsweise weist die Entleerungsöffnung 405 ein Kanalstück 406 mit einem Innengewinde 4060 auf, wobei das Stellelement 440 als Stellschraube gestaltet ist, die aus dem Kanalstück 406 ausgeschraubt werden kann. Das Anschlusselement 54 weist ein zu dem Innengewinde 4060 komplementäres Gewinde auf, über welches das Anschlusselement 54 in die Entleerungsöffnung 405 eingeschraubt werden kann.

Das dargestellte Isoliergehäuse 5 ist zweiteilig und umfasst zwei um das Pumpengehäuse 2, das Einlass-Rohrverbindungssystem 3 und das Rohrverbindungssystem 4 legbare Schalen 51, 52.

Die dargestellten Montagesets 1 können jeweils als ganz oder teilweise vormontierte Baugruppe für eine Montage in einer Rohrleitung bereitgestellt werden, um so eine Montage zu erleichtern und Fehlmontagen zu verhindern.

In Ausgestaltungen wird ein Montageset umfassend das Pumpengehäuse 2, das Einlass-Rohrverbindungselement 30, das Rohrverbindungselement 40 und das Isoliergehäuse 5 als vormontierte Baugruppe bereitgestellt.

Wie in Fig. 7 erkennbar, ist eine Durchlassrichtung des Rückschlagventils 43 und damit eine Durchflussrichtung des Rohrverbindungselements 40 im Normalbetrieb an dem Isoliergehäuse 5 durch eine visuell und in dem dargestellten Ausführungsbeispiel auch haptisch wahrnehmbare Markierung 53 gekennzeichnet, um eine Fehlmontage zu verhindern. In dem dargestellten Ausführungsbeispiel handelt es sich bei der Markierung 53 um einen Pfeil.

Wie in Fig. 7 und 8 erkennbar, ist das Isoliergehäuse 5 weiter derart gestaltet, dass ein Anschlussgewinde 222 an eine Anschlussseite 22 des Pumpengehäuses 2 in einem eingehausten Zustand zugänglich ist.

In Ausgestaltungen wird ein Montageset umfassend das Pumpengehäuse 2, das Einlass-Rohrverbindungselement 30 und das Rohrverbindungselement 40 als vormontierte Baugruppe bereitgestellt, wobei ein Isoliergehäuse 5 nach einer Montage der Baugruppe um diese gelegt wird. In Ausgestaltungen erfolgt eine Verwendung der Baugruppe ohne Isoliergehäuse.

## Patentansprüche

1. Montageset für eine Motorkreiselpumpe, insbesondere eine Trink- und/oder Brauchwasserzirkulationspumpe, umfassend ein Pumpengehäuse (2) und ein mit einem Auslass (21) des Pumpengehäuses (2) fluiddicht verbindbares Rohrverbindungselement (4) umfassend einen Gehäuseblock (400) mit einem ersten Ende (401) und einem zweiten Ende (402) und ein in dem Gehäuseblock (400) montiertes Rückschlagventil (43), **dadurch gekennzeichnet, dass** das Rohrverbindungselement (40) ein in Durchlassrichtung des Rückschlagventils (43) stromabwärts des Rückschlagventils (43) zwischen dem ersten Ende (401) und dem zweiten Ende (402) vorgesehenes Entleerungsventil (44) umfasst.

2. Montageset nach Anspruch 1, **dadurch gekennzeichnet**, das Entleerungsventil (44) durch eine Entleerungsöffnung (405) an dem Gehäuseblock (400) und ein in der Entleerungsöffnung (405) zumindest zwischen einer Schließstellung und einer Öffnungsstellung verstellbares Stellelement (440) gebildet ist, wobei insbesondere die Entleerungsöffnung (405) an einem von einem Rohrkörper des Gehäuseblocks (400) abragenden Kanalstück (406) mit einem Innengewinde vorgesehen ist, wobei das Stellelement (440) als Stellschraube gestaltet ist, welche in das Kanalstück (406) eingeschraubt ist, insbesondere als Stellschraube mit einem Entlüftungsschlitz (441).

3. Montageset nach Anspruch 1 oder 2, **dadurch gekennzeichnet, dass** an einer Außenfläche des Gehäuseblocks (400) eine die Durchlassrichtung symbolisierende, visuell wahrnehmbare Markierung (48) vorgesehen ist.

4. Montageset nach Anspruch 1, 2 oder 3, **dadurch gekennzeichnet, dass** das Rohrverbindungselement (40) ein Absperrorgan (45) umfasst, wobei das Absperrorgan (45) in dem Gehäuseblock (400) in Durchlassrichtung des Rückschlagventils (43) stromabwärts des Entleerungsventils (44) montiert ist.

5. Montageset nach Anspruch 4, **dadurch gekennzeichnet, dass** das Absperrorgan (45) als Kugelhahn umfassend ein in dem Gehäuseblock (400) zwischen zwei Lagerschalen (450) gelagertes Kugelküken (452) gestaltet ist, wobei insbesondere eine Lagerung für den Kugelhahn ein Federelement (454) umfasst, wobei in dem Gehäuseblock (400) ein Absatz (403) vorgesehen ist, und wobei das Federelement (454) die Lagerschalen (450) mit dem dazwischen angeordneten Kugelküken (452) in Richtung des Absatzes (403) zwingt, wobei insbesondere zwischen dem Absatz (403) und der dem Absatz (403) näherliegenden Lagerschale (450) eine Unterlegscheibe (46), insbesondere eine Messingscheibe, angeordnet ist.

6. Montageset nach einem der Ansprüche 1 bis 5, **dadurch gekennzeichnet, dass** mindestens an einem Abschnitt der Außenfläche des Gehäuseblocks (400) ein Mehrkantfläche mit mindestens zwei parallelen Flächenabschnitten (409), insbesondere ein Zweikantfläche mit exakt zwei parallelen Flächenabschnitten (409), vorgesehen ist.

7. Montageset nach einem der Ansprüche 1 bis 6, umfassend ein Rohrverbindungssystems (4) umfassend das Rohrverbindungselement (40) und ein erstes Anschlussstück (41) zur Verbindung des Rohrverbindungselements (40) mit dem Auslass (21) des Pumpengehäuses (2).

8. Montageset nach Anspruch 7, **dadurch gekennzeichnet, dass** ein erstes Ende (401) des Gehäuseblocks (400) des Rohrverbindungselements (40) mit dem ersten Anschlussstück (41) fluiddicht, lösbar verbunden ist, wobei insbesondere an dem ersten Ende (401) des Gehäuseblocks (400) des Rohrverbindungselement (40) ein Außengewinde (408) zur Verbindung mit dem ersten Anschlussstück (41) mittels einer Überwurfmutter (47) vorgesehen ist.

9. Montageset nach Anspruch 7 oder 8, **dadurch gekennzeichnet, dass** an einem von dem Rohrverbindungselement (40) abgewandten Ende des ersten Anschlussstücks (41) ein Außengewinde (410) zur fluiddichten, lösbaren Verbindung mit einem Pumpengehäuse (2) vorgesehen ist.

10. Montageset nach Anspruch 7, 8 oder 9, **dadurch gekennzeichnet, dass** an einem zweiten Ende (402) des Gehäuseblocks (400) des Rohrverbindungselements (40) ein zweites Anschlussstück (42) vorgesehen ist, wobei insbesondere das zweite Ende (402) des Gehäuseblocks (400) des Rohrverbindungselements (40) mit dem zweiten Anschlussstück (42) fluiddicht, lösbar verbunden ist, wobei insbesondere an dem zweiten Ende (402) des Gehäuseblocks (400) des Rohrverbindungselement (40) ein Außengewinde (408) zur Verbindung mit dem zweiten Anschlussstück (42) mittels einer Überwurfmutter (47) vorgesehen ist.

11. Montageset nach einem der Ansprüche 7 bis 10, **dadurch gekennzeichnet, dass** das erste Anschlussstück (41) des Rohrverbindungssystems (4) fluiddicht, lösbar mit dem Auslass (21) des Pumpengehäuses (2) verbunden ist.

12. Montageset nach Anspruch 11, **dadurch gekennzeichnet, dass** das erste Anschlussstück (41) des Rohrverbindungssystems (4) mit dem Auslass (21) des Pumpengehäuses (2) mittels einer Schraubverbindung fluiddicht, lösbar verbunden ist, wobei insbesondere der Auslass (21) des Pumpengehäuse (2) ein Innengewinde (210) und das erste Anschlussstück (41) ein dazu komplementäres Außengewinde (410) aufweisen.

13. Montageset nach Anspruch 12, **dadurch gekennzeichnet, dass** an einem Grund des Innengewindes (210) des Auslasses (21) ein Absatz (211) für einen Dichtring (23) vorgesehen ist.

14. Montageset nach einem der Ansprüche 1 bis 14, **dadurch gekennzeichnet, dass** Montageset (1) ein Einlass-Rohrverbindungselement (30) mit einem Absperrorgan (31) umfasst.

15. Montageset nach einem der Ansprüche 1 bis 14, **dadurch gekennzeichnet, dass** das Montageset (1) ein Isoliergehäuse (5) umfasst, wobei das Isoliergehäuse (5) das Pumpengehäuse (2) und das Rohrverbindungselement (40) einhaust.
